# EUROPÄISCHE PATENTSCHRIFT

(11) **EP 0 471 323 B1**
(45) Veröffentlichungstag und Bekanntmachung des Hinweises auf die Patenterteilung: **01.12.1999**
(21) Anmeldenummer: 91113500.2
(22) Anmeldetag: 12.08.1991
(51) Int. Cl.: A61M 11/06, B05B 7/00

(54) **Flüssigkeitsvernebler für Medikamente**
Atomizer for liquid medicaments
Nébulisateur pour médicaments liquides

(30) Priorität: 13.08.1990 DE 9011768 U
(43) Veröffentlichungstag der Anmeldung: 19.02.1992
(73) Patentinhaber: PARI GmbH Spezialisten für effektive Inhalation, 82319 Starnberg (DE)
(72) Erfinder: Hecker, Waltraud, W-8213 Aschau/Chiemgau (DE); Hallmannseder, Ludwig, W-8025 Unterhaching (DE); Schinagl, Rudolf, W-8025 Unterhaching (DE)
(74) Vertreter: Zangs, Rainer E., Dipl.-Ing.

(56) Entgegenhaltungen:
- EP-A- 0 170 715
- EP-A- 0 261 649
- AU-B- 483 193
- DE-B- 100 333
- DE-B- 1 006 354
- US-A- 3 762 409

## Beschreibung

Die Erfindung betrifft eine Verneblervorrichtung für die Verneblung wässriger oder öliger Medikamente bei der Inhalationstherapie mit den Merkmalen des Oberbegriffs des Patentanspruchs 1.

Eine Verneblervorrichtung mit diesen Merkmalen ist bekannt aus EP-A-0 261 649. Die Zerstäuberdüse ist in ein Inhalationstherapiegerät integriert und im Boden eines Vorratsbehälters für die Flüssigkeit angeordnet. Die Zerstäuberdüse arbeitet nach dem Venturi-Prinzip und besitzt dazu einen Düsenkörper, der am oberen Ende eine Düsenöffnung aufweist, die von einem konzentrischen, ringförmigen Spalt umgeben ist. Der Düsenkörper besitzt ferner Kanäle, über die die Flüssigkeit aus dem Vorratsbehälter zum ringförmigen Spalt ansaugbar ist. Bei dem bekannten Therapiegerät ist der Düse gegenüber eine sphärische Fläche angeordnet, auf der das von der Düse erzeugte Aerosol auftrifft. Nachteilig wirkt sich dabei aus, daß die sphärische Fläche die Erzeugung eines lungengängigen Aerosols nicht optimal unterstützt. Dies ist unter anderem darauf zurückzuführen, daß auf Grund der Art und Weise, wie die sphärische Oberfläche in dem Inhalationstherapiegerät angeordnet ist, Fertigungstoleranzen sich erheblich auf die Lage der sphärischen Oberfläche auswirken und damit deren Wirkung auf das primär erzeugte Aerosol stark mitbestimmen. Aus diesem Grund sind bei einigen Ausführungsformen Einstellmittel vorgesehen, die den Abstand zwischen der Oberfläche und den Düsenöffnungen einstellbar machen. Ein Vernebler mit einer nach dem Venturi-Prinzip arbeitenden Düse ist auch aus EP-A-0 170 715 bekannt. Bei dieser Düse sind neben dem Druckgaskanal einander gegenüberliegend zwei Ansaugkanäle angeordnet. Den Düsenöffnungen gegenüber befindet sich ein sich längs über die Düse erstreckendes Luftstromsteuer mit einer keilförmigen Unterseite. Bei dieser Düse wird bereits durch die zweikanalige Gestaltung ein gutes Aerosol erzeugt, d.h. ein Aerosol mit sehr vielen Tröpfchen in der gemischten Größenordnung von 0,5 bis 5 µm. Bei den Verneblern aus US 3,762,409 und AU-B-483 193 handelt es sich um Vernebler mit einer Mischkammer, d.h. mit einem abgeschlossenen Raum oberhalb der Druckluftdüsenöffnung, in denen das Medikament angesaugt und bereits zum Teil vernebelt wird. Aus der Mischkammer tritt das angesaugte Medikament zusammen mit dem Druckgasstrom aus einer weiteren Öffnung aus, die der Düsenöffnung für das Druckgas gegenüberliegt und die sich von aussen als einzige Düsenöffnung darstellt. Diese Vernebler unterscheiden sich von den zuvor beschriebenen Verneblern aufgrund der Mischkammer und aufgrund der Tatsache, daß nach aussen eine Düsenöffnung in Erscheinung tritt.

Die unterschiedlichen Gestaltungen der zuvor beschriebenen Vernebler haben stets zum Ziel ein möglichst gutes, d.h. lungengängiges Aerosol zu erzeugen.

Vor diesem Hintergrund liegt auch der Erfindung die Aufgabe zugrunde, einen Flüssigkeitsvernebler so zu verbessern, daß im Sinne einer Feinstverneblung optimale Teilchengrössen erreicht werden.

Gelöst wird diese Aufgabe durch eine Verneblervorrichtung mit den im Patentanspruch 1 angegebenen Merkmalen.

Durch das Ausströmen der Druckluft aus der Düsenöffnung wird Unterdruck erzeugt. Infolge dieses Unterdrucks tritt aus dem ringförmigen Spalt Flüssigkeit aus, die durch die schnell strömende Luft mitgerissen und in feinste, um ihren Mittelpunkt rotierende Tropfen zerlegt wird, die aufgrund ihrer hohen Drehzahl weiter zerplatzen und noch kleinere Tröpfchen bilden. Diese Wirkung wird noch gesteigert durch die Anordnung des Stiftes mit der kegelförmigen Spitze und durch die Prallplatte, weil dadurch eine für die Zerstäubung wichtige Verwirbelung des aus Druckluft und zerstäubter Flüssigkeit bestehenden Stroms entsteht.

Für die Behandlung von Atemwegserkrankungen ist eine definierte Menge eines Medikaments zu inhalieren. Durch die Erfindung wird ein Maximum an Medikament vernebelt, so daß die Inhalationszeit minimiert wird. Ein weiterer Vorteil der Erfindung besteht darin, daß die Flüssigkeit durch Kanäle und damit geregelt dem Spalt zugeführt wird.

Vorteilhafte weitere Ausgestaltungen des Flüssigkeitsvernebler sind Gegenstand der Unteransprüche.

Aus den Unteransprüchen ergibt sich, daß der aus drei Teilen bestehende Flüssigkeitsvernebler durch einfaches Zusammenstecken dieser einfach herstellbaren Teile gebildet wird.

Im folgenden wird die Erfindung anhand eines in der Zeichnung dargestellten Ausführungsbeispiels eines Verneblers für therapeutische Zwecke näher erläutert:
Es zeigt:
Fig. 1 einen Längsschnitt durch Vernebler mit in Ansicht dargestelltem Düsenkörper,
Fig. 2 den Vernebler im Längsschnitt in eingebautem Zustand;
Fig. 3 einen Schnitt durch die Zylinderhülse gemäß Linie A-A in Fig. 1 mit Draufsicht auf den Düsenkörper;
Fig. 4 den Düsenkörper in Seitenansicht, teilweise geschnitten;
FIg. 5 die Zylinderhülse in Seitenansicht, teilweise geschnitten;
Fig. 6 eine Unteransicht auf den in Fig. 5 dargestellten Gegenstand;
Fig. 7 den Aufsatz in Seitenansicht;
Fig. 8 den Aufsatz in der Draufsicht.

Der in den Figuren 1 und 2 dargestellte Flüssigkeitsvernebler ist Bestandteil eines Handgeräts für Inhalationen. Der Flüssigkeitsvernebler befindet sich innerhalb eines zweiteiligen Gehäuses, von dem in Fig. 2 der Vorratsbehälter 20 für die Flüssigkeit dargestellt ist. Das Gehäuse (im übrigen nicht dargestellt) weist unten einen Schlauch für die Zufuhr von Druckluft (nicht dargestellt) und oben ein Mundstück (nicht dargestellt) auf und ist auch mit einer bekannten Verneblertaste (nicht dargestellt) ausgerüstet, bei deren Drücken der Druckluft strom betätigt wird.

Der Flüssigkeitsvernebler besteht aus drei Teilen, nämlich dem Düsenkörper A, der Zylinderhülse B und dem Aufsatz C. Diese Teile sind durch einfache Steckverbindungen miteinander verbunden.

Der Düsenkörper A, der für sich in Fig. 4 dargestellt ist, weist einen nach unten gerichteten Düsenkörperfortsatz 21 auf, an den eine Druckluftleitung angeschlossen wird. Im Bereich des Düserkörperfortsatzes 21 ist der Düsenkörper A abgedichtet durch den Boden des Vorratsbehälter 20 geführt.

Der Düsenkörper A weist einen zentrischen, durch den gesamten Düsenkörper in Längsrichtung verlaufenden Düsenkanal 1 auf. Der obere Abschnitt des Düsenkörpers A ist in Form eines Düsenkegels 4 mit einer Düsenspitze 3 ausgeführt. Mittig in der Düsenspitze 3, die außen zylindrisch ist, sitzt die Düsenöffnung 2.

Im mittleren Abschnitt hat der Düsenkörper A außen Rippen 5, die zusammen mit der Innenwand der Zylinderhülse B Kanäle 7 bilden, in denen die Flüssigkeit aus dem Vorratsbehälter zum Spalt 2a angesaugt wird.

Die in den Figuren 5 und 6 dargestellte Zylinderhülse B hat eine Zylinderaußenfläche 9. Der so gebildete Zylinder geht über einen Absatz in den Düsenmantel 8 kleineren Durchmessers über. Innen folgt - von unten nach oben - auf einen Innenzylinder, der gemäß Figuren 1 und 2 auch leicht kegelstumpfförmig sein kann, nach einem Absatz 11 in Form einer Ringschulter einen Innenkegelstumpf 13, der sich aus dem Bereich der Zylinderaußenfläche 9 bis in den Düsenmantel 4 erstreckt und oben in einem Zylinderring 12 endet. Die Oberseite des Düsenmantels ist als Senke 14 ausgebildet. Der Zylinderring 12 bildet zusammen mit der Düsenspitze 3 einen ringförmigen Spalt 2a, der die Düsenöffnung 2 mit Abstand konzentrisch umgibt.

Die Zylinderhülse B endet unten etwas oberhalb des Bodens des Vorratsbehälters 20, so daß ein Ringspalt 6 gebildet wird.

Der Aufsatz C weist unten einen Zylinder 15 auf, dessen Wandungsdicke der Abmessung des zwischen Zylinderaußenfläche 9 und Düsenmantel 8 gebildeten Absatzes entspricht. Über Stege 19 ist der Zylinder 15 mit einer Prallplatte 16 verbunden. Die Prallplatte 16 weist zentrisch einen gegen die Düsenöffnung 2 gerichteten Stift 17 auf, der eine kegelförmige Spitze 18 hat.

Die Höhe des Zy linders 15 ist so bemessen, daß in eingebautem Zustand seine Oberseite höher liegt als die Oberseite des Düsenmantels 8. Die Oberseite des Zylinders 15 liegt etwa auf der Höhe des Spitze 18, maximal ist ein Abstand von 0,2 mm vorzusehen.

Die beschriebene Vorrichtung arbeitet wie folgt:
Wird Druckluft durch den Düsenkanal 1 geleitet, dann entsteht an der Düsenöffnung 2 ein Unterdruck. Durch das Ablenken der austretenden Luft an der Spitze 18 des Stiftes 17 und an der Prallplatte 16 wird die Luft außerdem verwirbelt.

Infolge des Unterdrucks wird durch einen unteren Ringspalt 6 über die Kanäle 7 aus dem Vorratsbehälter 20 Flüssigkeit angesaugt, die dann durch den ringförmigen Spalt 2a austritt. Durch die Verengung des Strömungsquerschnitts bis auf den Querschnitt des düsenartig wirkenden Spalts 2a wird die Bewegung der Flüssigkeit beschleunigt, so daß die Flüssigkeit beim Austritt durch den Spalt 2a in einzelne Teilchen zerstäubt wird. Die rotierenden Teilchen, die schon durch ihre Rotation weiter zerkleinert werden, treffen dann noch auf die Spitze 18 des Stiftes 17 und auf die Prallplatte 16, so daß eine weitere Verwirbelung und damit ganz geringe Teilchengrößen erreicht werden.

Durch die konzentrische Anordnung des ringförmigen Spalts 2a in Verbindung mit der kegelförmigen Spitze 18 des Stiftes 17 wird die Wirkung des Venturi-Prinzips optimal genutzt. Diese Wirkung wird noch dadurch gesteigert, daß die Oberseite des Düsenmantels 8 als Senke 14 ausgebildet ist und daß die Spitze 18 einen Spitzenwinkel von 140 - 160° hat.

Bei Versuchen mit einem erfindungsgemäß ausgebildeten Flüssigkeitsvernebler hat sich gezeigt, daß ca. 420 mg/min zerstäubt werden können und dabei die Teilchengröße des Nebels mit 50% unter 3µm Teilchendurchmesser und mit 72% unter 5µm beträgt, was eine optimale Vernebelung darstellt.

Zu große Teilchen setzen sich an der Innenwand des an den Flüssigkeitsvernebler anschließenden Mundrohres größeren Durchmessers ab und tropfen von dort in den Vorratsbehälter 20.

## Patentansprüche

1. Verneblervorrichtung für die Verneblung wässriger oder öliger Medikamente bei der Inhalationstherapie mit einer Zerstäuberdüse für den Austritt von Druckluft, wobei diese Verneblervorrichtung für den Einbau in ein zweiteiliges Verneblungsgerät angepaßt ist, dessen unterer Teil einen Vorratsbehälter (20) für die Flüssigkeit aufweist, durch dessen Boden abgedichtet die nach dem Venturi-Prinzip arbeitende Verneblervorrichtung geführt ist, mit einem Düsenkörper (A), der am oberen Ende eine Düsenöffnung (2) aufweist, die von einem konzentrischen, ringförmigen Spalt (2a) umgeben ist, und der Kanäle (7) aufweist, über die die Flüssigkeit aus dem Vorratsbehälter zum Spalt (2a) ansaugbar ist,
dadurch **gekennzeichnet, daß**
gegenüber der Düsenöffnung (2) mit Abstand zu dieser eine Prallplatte (16) angeordnet ist, die einen gegen die Düsenöffnung (2) gerichteten Stift (17) mit kegelförmiger Spitze (18) trägt.

2. Vernebler nach Anspruch 1, dadurch gekennzeichnet, daß der ringförmige Spalt (2a) von der Düsenspitze (3) und einem Düsenmantel (8) gebildet ist und daß der Düsenmantel (8) den oberen Teil einer den Düsenkörper (A) umgebende Zylinderhülse (B) bildet.

3. Vernebler nach Anspruch 2, dadurch gekennzeichnet, daß die Zylinderhülse (B) unter Bildung eines unteren, als Zugangsöffnung zum Vorratsbehälter (20) dienenden Ringspalts (6) auf äußeren Rippen (5) des Düsenkörpers (A) sitzt und daß durch die Rippen (5) und die Innenwand der Zylinderhülse (B) die zum ringförmigen Spalt (2a) führenden Kanäle (7) gebildet sind.

4. Vernebler nach einem der Ansprüche 1 bis 3, dadurch gekennzeichnet, daß der Durchmesser des Stiftes (17) dem Außendurchmesser des ringförmigen Spalts (2a) entspricht.

5. Vernebler nach einem der Ansprüche 2 bis 4, dadurch gekennzeichnet, daß die Oberseite des Düsenmantels (8) als Senke (14) ausgebildet ist, deren tiefster Punkt in der Ebene der Düsenöffnung (2) oder darüber liegt.

6. Vernebler nach einem der Ansprüche 2 bis 5, dadurch gekennzeichnet, daß auf der Zylinderhülse (B) ein Zylinder (15) sitzt, der über Stege (19) mit der Prallplatte (16) verbunden ist und mit dieser eine Einheit (Aufsatz C) bildet.

7. Vernebler nach Anspruch 6, dadurch gekennzeichnet, daß die Oberkante des Zylinders (15) in einem maximalen Abstand von 0,2 mm von der Spitze (18) des Stiftes (17) angeordnet ist.

8. Vernebler nach einem der Ansprüche 1 bis 7, dadurch gekennzeichnet, daß der die Spitze (18) bildende Kegel einen Spitzenwinkel von 140-160° hat.

9. Vernebler nach einem der Ansprüche 1 bis 8, dadurch gekennzeichnet, daß der Boden des Flüssigkeitsbehälters (20) zur Mitte hin abfällt.

10. Vernebler nach einem der Ansprüche 1 bis 9, dadurch gekennzeichnet, daß er aus Kunststoffteilen zusammengesteckt ist.

## Claims

1. Nebulizer device for the nebulization of aqueous or oily medicaments in inhalation therapy having an atomizer nozzle for the discharge of compressed air, this nebulizer device being adapted for installation in a two-part nebulization instrument, the lower part of which possesses a storage tank (20) for the liquid and through the base of which the nebulizer device operating in accordance with the Venturi principle is led in sealed manner, having a nozzle member (A) which at the upper end possesses a nozzle opening (2) which is surrounded by a concentric, annular gap (2a) and which possesses channels (7) through which the liquid can be sucked from the storage tank to the gap (2a),
characterised in that
opposite the nozzle opening (2) and at a distance to the latter a deflector plate (16) is arranged which carries a pin (17) having a conical tip (18) which is directed towards the nozzle opening (2).

2. Nebulizer according to Claim 1, characterised in that the annular gap (2a) is formed by the nozzle tip (3) and a nozzle casing (8) and that the nozzle casing (8) forms the upper part of a cylindrical sleeve (B) surrounding the nozzle member (A).

3. Nebulizer according to Claim 2, characterised in that the cylindrical sleeve (B) is seated on exterior ribs (5) of the nozzle member (A) with formation of an annular gap (6) serving as the access opening to the storage tank (20) and that the channels (7) leading to the annular gap (2a) are formed by the ribs (5) and the inner wall of the cylindrical sleeve (B).

4. Nebulizer according to one of Claims 1 to 3, characterised in that the diameter of the pin (17) matches the outer diameter of the annular gap (2a).

5. Nebulizer according to one of Claims 2 to 4, characterised in that the upper end of the nozzle casing (8) is constructed as a depression the lowest point of which lies in or above the plane of the nozzle opening (2).

6. Nebulizer according to one of Claims 2 to 5, characterised in that seated on the cylindrical sleeve (B) is a cylinder (15) which is connected via webs (19) to the deflector plate (16) and together with the latter forms a unit (cap C).

7. Nebulizer according to Claim 6, characterised in that the upper edge of the cylinder (15) is arranged at a maximum distance of 0.2 mm from the tip (18) of the pin (17).

8. Nebulizer according to one of Claims 1 to 7, characterised in that the cone forming the tip (18) has an apex angle of 140-160°.

9. Nebulizer according to one of Claims 1 to 8, characterised in that the base of the liquid tank (20) drops down towards the centre.

10. Nebulizer according to one of Claims 1 to 9, characterised in that it is plugged together from plastic parts.

## Revendications

1. Nébulisateur pour la nébulisation de médicaments liquides ou huileux, dans la thérapie par inhalation, avec une buse de pulvérisateur destinée à la sortie d'air comprimé, ce nébulisateur étant adapté à l'intégration dans un appareil de nébulisation réalisé en deux parties, dont la partie inférieure présente un réservoir de stockage (20) destiné au liquide, à travers le fond duquel le dispositif nébulisateur travaillant selon le principe du venturi est guidé de façon étanche, avec un corps de buse (A), présentant à l'extrémité supérieure une ouverture de buse (2) entourée par un intervalle annulaire (2a) concentrique et présentant des canaux (7) par l'intermédiaire desquels le liquide peut être aspiré du réservoir de stockage vers l'intervalle (2a), caractérisé en ce qu'une plaque d'impact (16), portant une tige (17) à pointe (18) conique et orientée vers l'ouverture de buse (2), est disposée en regard de l'ouverture de buse (2), à distance de celle-ci.

2. Nébulisateur selon la revendication 1, caractérisé en ce que l'intervalle annulaire (2a) est constitué par la pointe de buse (3) et une enveloppe de buse (8), et en ce que l'enveloppe de buse (8) constitue la partie supérieure d'une douille cylindrique (B) entourant le corps de buse (A).

3. Nébulisateur selon la revendication 2, caractérisé en ce que la douille cylindrique (B) est montée sur des nervures extérieures (5) appartenant au corps de buse (A), en formant un intervalle annulaire inférieur (6) servant d'ouverture d'accès au réservoir de stockage (20), et en ce que les canaux (7) menant à l'intervalle annulaire (2a) sont constitués par les nervures (5) et la paroi intérieure de la douille cylindrique (B).

4. Nébulisateur selon l'une des revendications 1 à 3, caractérisé en ce que le diamètre de la tige (17) correspond au diamètre extérieur de l'intervalle annulaire (2a).

5. Nébulisateur selon l'une des revendications 2 à 4, caractérisé en ce que la face supérieure de l'enveloppe de buse (8) est réalisée sous la forme de creusement (14) dont le point le plus bas est situé dans le plan de l'ouverture de buse (2) ou bien au-dessus.

6. Nébulisateur selon l'une des revendications 2 à 5, caractérisé en ce que sur la douille cylindrique (B) est monté un cylindre (15), relié par des nervures (19), à la plaque d'impact (16) et constituant avec celle-ci un ensemble (chapeau ou élément rapporté C).

7. Nébulisateur selon la revendication 6, caractérisé en ce que l'arête supérieure du cylindre (15) est disposée à une distance maximale de 0,2 mm de la pointe (18) de la tige (17).

8. Nébulisateur selon l'une des revendications 1 à 7, caractérisé en ce que le cône constituant la pointe (18) a un angle de pointe de 140-160°.

9. Nébulisateur selon l'une des revendications 1 à 8, caractérisé en ce que le fond du récipient à liquide (20) va en descendant en allant vers le centre.

10. Nébulisateur selon l'une des revendications 1 à 9, caractérisé en ce qu'il est formé par emboîtement de pièces en matière plastique.
